# EUROPÄISCHE PATENTSCHRIFT

(11) **EP 1 053 197 B1**
(45) Veröffentlichungstag und Bekanntmachung des Hinweises auf die Patenterteilung: **02.01.2002**
(21) Anmeldenummer: 99907406.5
(22) Anmeldetag: 23.01.1999
(51) Int. Cl.: B65H 19/10, B65H 19/20

(54) **VERFAHREN UND VORRICHTUNG ZUM KÜRZEN DER FAHNE IM ANSCHLUSS AN EINEN FLIEGENDEN ROLLENWECHSEL**
METHOD AND DEVICE FOR REDUCING SLIP AFTER CHANGING A FLYING REEL
PROCEDE ET DISPOSITIF POUR REDUIRE LE DRAPEAU SUITE A UN CHANGEMENT DE ROULEAU EN DEFILEMENT

(30) Priorität: 05.02.1998 DE 19804415
(43) Veröffentlichungstag der Anmeldung: 22.11.2000
(73) Patentinhaber: VITS-Maschinenbau GmbH, 40764 Langenfeld (DE)
(72) Erfinder: KLAS, Ernst, D-53721 Siegburg (DE)
(74) Vertreter: Frese-Göddeke, Beate, Dr.
(86) Internationale Anmeldenummer: EP9900436
(87) Internationale Veröffentlichungsnummer: WO9940004

(56) Entgegenhaltungen:
- EP-A- 0 662 437
- WO-A-93/25460
- DE-A- 2 519 057

## Beschreibung

Die Erfindung betrifft ein Verfahren gemäß dem Oberbegriff des Anspruchs 1 und eine zur Durchführung dieses Verfahrens geeignete Vorrichtung gemäß dem Oberbegriff des Anspruchs 6.

Kontinuierlich arbeitende Papierverarbeitungsmaschinen, insbesondere Rollenrotationsmaschinen, werden mit Papierbahnen beschickt, die von Rollen abgewickelt werden. Wenn eine Rolle zu Ende geht, wird sie durch eine neue Rolle ersetzt, ohne daß die Verarbeitungsmaschine stillgesetzt wird. Es sind Rollenwechsler bekannt, die mit dem sogenannten "fliegenden Rollenwechsel" arbeiten. Dabei wird der Anfang einer in Wartestellung befindlichen neuen Rolle zunächst mit einer Klebspitze versehen. Dann wird die neue Rolle in Rotation versetzt und auf eine Umfangsgeschwindigkeit gebracht, die mit der Geschwindigkeit der von der fast leeren Rolle ablaufenden Bahn synchronisiert ist. Die Bahn wird im richtigen Zeitpunkt an die neue Rolle angedrückt, so daß sie diese im Bereich der Klebspitze berührt. Dadurch wird der Anfang der neuen Bahn an die ablaufende Bahn angeklebt. Die ablaufende Bahn wird kurz hinter der Klebstelle abgetrennt.

Gemäß DE 26 19 236 C3, in der ein Rollenwechsler mit der zugehörigen Steuerung beschrieben wird, soll der als sogenannte "Klebefahne" bezeichnete Abschnitt der alten Bahn von der Klebspitze bis zum abgetrennten Ende eine vorgegebene Länge aufweisen, damit beim Durchlauf der Klebfahne durch die Druckmaschine keine Störungen auftreten.

Es hat sich aber gezeigt, daß die Fahnen in den nachgeschalteten Verarbeitungsstationen auch dann Störungen verursachen können. wenn sie alle eine gleichmäßige vorgeschriebene Länge haben. Da der Schnitt immer erst mit einer durch die träge Masse der Trennvorrichtung und durch die Zykluszeiten der Steuerung bedingten Verzögerung erfolgt, kann die Fahne nicht beliebig kurz abgeschnitten werden. Beträgt z. B. die Verzögerungszeit 10 ms und die Bahngeschwindigkeit 15 m/s, so ist die Fahne mindestens 150 mm lang.

Gemäß DE 29 11 268 A1, die einen ähnlichen Rollenwechsler beschreibt und die Merkmale des Oberbegriffs von Anspruch 1 bzw. 6 aufweist, ist man bei der non stop Abwicklung von Warenbahnen bestrebt, die Fahne möglichst kurz zu halten, weil sie für die weitere Verarbeitung störend sein kann. Diese Aufgabe wird gemäß der angegebenen Druckschrift dadurch gelöst, daß auf der neuen Rolle hinter dem klebfähigen Bereich eine schräg über die Warenbahn verlaufende, als Trennelement dienende Reißleine gespannt wird, die mit einem Mitnehmer versehen ist. Dieser bleibt beim Andrücken der Papierbahn an die neue Rolle an der Andrückwalze haften und aktiviert die Reißleine, so daß sie die Papierbahn durchtrennt Damit wird es möglich, die ablaufende Papierbahn ohne Fahne an die neue Warenbahn anzukleben.

Die Praxis hat aber gezeigt, daß der Aufwand der Rollenvorbereitung sowie die Kontrolle der Reißleine nach der Klebung erheblichen Aufwand bereiten, so daß das Verfahren sich nicht durchsetzen konnte.

Ausgehend von der Erkenntnis, daß die Entstehung einer störenden Fahne mit den heutigen technischen Mitteln kaum zu vermeiden ist. haben sich die Erfinder die Aufgabe gestellt, ein Verfahren anzugeben, mit dem die Fahne nachträglich auf ein unschädliches Maß verkürzt wird, bevor sie in nachgeschaltete Verarbeitungsstationen gelangt. Zu der gestellten Aufgabe gehört es auch, zur Durchführung des neuen Verfahrens geeignete Vorrichtungen zu schaffen.

Der erste Teil der Aufgabe wird durch die kennzeichnenden Merkmale des Anspruchs 1 gelöst, der zweite Teil durch die kennzeichnenden Merkmale des Anspruchs 6. Weitere vorteilhafte Merkmale der Erfindung sind Gegenstand der abhängigen Ansprüche.

Die Zeichnung dient zur Erläuterung der Erfindung anhand von schematisch dargestellten Ausführungsbeispielen.

Gemäß Figur 1 wird eine von einem nicht dargestellten Rollenwechsler kommende Papierbahn 1, an der noch eine Fahne 2 hängt, in der Weise über eine Umlenkrolle 3 geführt, daß sich die Fahne 2 auf der Außenseite, d. h. auf der vom Krümmungsmittelpunkt abgewandten Seite befindet. Die Papierbahn 1 umschlingt die Umlenkrolle 3 in einem Winkelbereich von etwa 180°. Anschließend gelangt sie zu einer Rolle 4, wird dort abermals umgelenkt und etwa parallel zu der Richtung, mit der sie der Umlenkrolle 3 zuläuft, weitergeführt, z. B. zu einer Rollenrotationsmaschine.

In einem parallel zur Umlenkrolle 3 angeordneten Halter 6 ist ein Messer 7 befestigt, dessen Schneide im Umschlingungsbereich bis nah an die Mantelfläche der Umlenkrolle 3 heranreicht. Zwischen der Schneide des Messers 7 und der Mantelfläche der Umlenkrolle 3 besteht nur ein geringer Abstand, z. B. etwa 2 mm. Die Schneide des Messers 7 ist vorzugsweise gezackt und erstreckt sich über die gesamte Arbeitsbreite. Sie weist in eine im wesentlich tangentiale, der Bewegung der Papierbahn 1 entgegengesetzte Richtung.

In der Nähe der Umlenkrolle 3 sind zwei Blasdüsen 8, 9, die mit je einem Düsenschlitz oder mit einer Reihe von Düsenöffnungen versehen sind, so angeordnet, daß die austretenden Düsenstrahlen die Mantelfläche der Umlenkrolle 3 in dem Teil des Umschlingungsbereichs streifen, der sich zwischen der Auflauflinie 10 der Papierbahn 1 und der Schneide des Messers 7 befindet.

Die Vorrichtung arbeitet folgendermaßen: Sobald der Ansatz der Fahne 2 mit hoher Geschwindigkeit, z. B. 15 m/s, die Auflauflinie 10 passiert hat, wird die Fahne einerseits durch die Zentrifugalkraft, andererseits durch den entgegengerichteten Widerstand der Umgebungsluft in eine Bewegung versetzt, die der Bewegung einer Peitschenschnur ähnlich ist. Bevor der Ansatz der Fahne 2 die Schneide des Messers 7 erreicht, wird die Fahne 2 von hinten aus den Blasdüsen 8, 9 mit Luftstößen beaufschlagt, deren Geschwindigkeit deutlich größer ist als die Geschwindigkeit der Papierbahn 1. Sie unterstützen die aufrichtende Wirkung der Zentrifugalkraft und separieren das freie Ende der Fahne 2 von der Papierbahn 1. Diese wird dadurch zumindest annähemd radial ausgerichtet und gelangt so zu der Schneide des Messers 7. Dort wird sie bis auf einen unbedeutenden Rest von wenigen mm abgeschnitten.

In den weiteren Figuren bezeichnen die Bezugszeichen, die bereits in Figur 1 vorkommen, die gleichen Teile wie in Figur 1. Daher ist eine emeute Beschreibung dieser Teile entbehrlich.

Das Ausführungsbeispiel gemäß Figur 2 unterscheidet sich von dem durch Figur 1 illustrierten Ausführungsbeispiel dadurch, daß die Halterung 6 des Messers 7 an einem Saugkasten 11 befestigt ist. Sein Innenraum ist mit einer nicht dargestellten Absaugvorrichtung verbunden. Er hat einen Saugschlitz 12, der sich unmittelbar neben dem Messer 7 befindet.

Im Betrieb wird, sobald sich die Fahne 2 dem Saugkasten 11 annähert, im Inneren des Saugkastens 11 ein Unterdruck erzeugt, so daß durch den Saugschlitz 12 Luft eingesaugt wird. Dadurch wird der Luftwiderstand, der dem radialen Aufrichten der Fahne 2 entgegenwirkt, vermindert und das Abschneiden der Fahne 2 erleichtert.

Bei dem Ausführungsbeispiel gemäß Figur 3 ist der Umlenkrolle 3 ein endloses umlaufendes Saugband 13 zugeordnet. Das aktive Trum des Saugbandes verläuft in einem Abstand von etwa 20 bis 60 mm parallel zu einer Tangente, die den Mantel der Umlenkrolle 3 im Umschlingungsbereich an einem kurz vor der Schneide des Messers 7 befindlichen Punkt berührt. Zwischen dem aktiven Trum 14 und dem anderen, rücklaufenden Trum ist in üblicher Weise ein Saugkasten angeordnet, der an der dem aktiven Trum zugekehrten Seite offen ist.

Im Betrieb wird die Fahne 2 unter der Wirkung der Zentrifugalkraft und der aus den Blasdüsen 8, 9 austretenden Luftstöße mit ihrem freien Ende von der an der Umlenkrolle 3 anliegenden Papierbahn 1 separiert und gegen das aktive Trum 14 des Saugbandes 13 geschleudert. Dort wird die Fahne durch Saugwirkung festgehalten.

Vorzugsweise wird das Saugband 14 mit einer Geschwindigkeit angetrieben, die höher liegt als die Umfangsgeschwindigkeit der Umlenkrolle 3. Dadurch wird die Fahne 2 über das Messer gezogen, so daß ein sicherer Schnitt in unmittelbarer Nähe des Ansatzes der Fahne 2 gewährleistet ist.

Das Saugband 13 kann aber auch mit einer Geschwindigkeit umlaufen, die niedriger ist als die Umfangsgeschwindigkeit der Umlenkrolle 3. In diesem Falle wird das freie Ende der Fahne 2 gebremst, und die Fahne 2 wird straff gehalten. Dadurch wird ebenfalls das exakte Abschneiden der Fahne erleichtert.

Von dem soeben beschriebenen Ausführungsbeispiel gemäß Figur 3 unterscheidet sich das ein Figur 4 veranschaulichte Ausführungsbeispiel dadurch, daß das Saugband 13 durch eine rotierende Walze 15 ersetzt ist. Sie hat einen perforierten Mantel und ist an eine nicht dargestellte Absaugvorrichtung angeschlossen. Im Inneren der Walze 15 ist ein Abschirmblech 16 angeordnet, welches lediglich eine Saugzone 17 frei läßt, die sich über einen Winkelbereich von rund 60° erstreckt und etwa dem mittleren Teil des Umschlingungsbereiches der Umlenkrolle 3 gegenüberliegt. Der Mantel der Walze 15 kann mit einem reibungserhöhenden Belag versehen sein, z. B. mit einer Gummierung.

Die Funktion ist der Funktion des Ausführungsbeispiels der Figur 3 so ähnlich, daß sich weitere Ausführungen erübrigen. Es bleibt lediglich zu erwähnen, daß durch den reibungserhöhenden Belag in Verbindung mit der Saugwirkung die Fahne 2 unverrückbar auf der Walze 15 festgehalten wird.

Bei einem vereinfachten Ausführungsbeispiel hat die Walze 15 einen undurchlässigen, vorzugsweise gummierten Mantel. Das Abschirmblech 16 fehlt, ebenso natürlich der Anschluß an eine Absaugvorrichtung.

In diesem Falle wirkt die Walze 15 lediglich als Stütz- und Förderorgan für die Fahne 2. Sie kann mit der Umlenkrolle 3 hinsichtlich der Umfangsgeschwindigkeit synchronisiert sein, sie kann aber auch vor- oder nacheilen. In jedem Falle trägt sie dazu bei, die Fahne 2 in einer reproduzierbaren, den Schnitt begünstigenden Position dem Messer 7 zuzuführen.

Das Ausführungsbeispiel der Figur 5 weist zwei Umlenkrollen 3a, 3b auf, wobei die Umlenkrolle 3a der Umlenkrolle 3b im Warenlauf vorgeschaltet ist. Die Papierbahn 1 umschlingt die beiden Umlenkrollen 3a, 3b je in einem Winkelbereich von etwa 90°, so daß sie von der nachgeschalteten Umlenkrolle 3b entgegengesetzt zu der Richtung ab geführt wird, in der sie der vorgeschalteten Umlenkrolle 3a zugeführt wird. Zwischen den gleichsinnig rotierenden Umlenkrollen 3a, 3b durchläuft die Papierbahn einen geradlinigen Streckenabschnitt 18. Diesem benachbart ist ein Saugkasten 19 mit perforierter Saugwand 20 angeordnet. Die Saugwand ist dem Papierbahntrum zugekehrt, welches gerade den geradlinigen Streckenabschnitt 18 durchläuft. Der Abstand zwischen der Papierbahn 1 und der Saugwand 20 beträgt etwa 20 bis 50 mm. Neben der vorgeschalteten Umlenkrolle 3a ist eine Blasdüse 9 angeordnet, deren Blasstrahl in den Zwickel zwischen der Umlenkrolle 3a und der Saugwand 20 gerichtet ist. Neben der nachgeschalteten Umlenkrolle 3b ist ein Messer 7 angeordnet.

Bei diesem Ausführungsbeispiel erfolgt die Separierung der Fahne 2 von der Papierbahn 1 an der vorgeschalteten Umlenkrolle 3a durch Zentrifugalkraft, unterstützt durch die Wirkung des von der Blasdüse 9 ausgehenden Luftstoßes. Das freie Ende der Fahne 2 wird an der Saugwand festgehalten. Dadurch wird die Fahne 2 in gestrafftem Zustand dem Messer 7 zugeführt.

## Patentansprüche

1. Verfahren zum Kürzen der Fahne (2) im Anschluß an einen fliegenden Rollenwechsel, bei dem eine durchlaufende Papierbahn (1), die von einer zu Ende gehenden Rolle abgezogen und einer Verarbeitungsstation zugeführt wird, an den mit Klebstoff versehenen Anfang einer neuen, mit der durchlaufenden Papierbahn synchronisierten Rolle angedrückt und anschließend nach einem kurzen Zeitintervall gekappt wird,
**dadurch gekennzeichnet, daß** die Papierbahn (1) durch eine Krümmung einer Umlenkrolle (3,3b) geführt wird, deren Mittelpunkt auf der von der Fahne (2) abgewandten Seite der Bahn (1) liegt, und daß die durch Zentrifugalkraft aufgerichtete Fahne (2) in der Nähe der gekrümmten Strecke abgeschnitten wird.

2. Verfahren nach Anspruch 1, **dadurch gekennzeichnet, daß** zwischen Papierbahn (1) und Fahne (2) in Richtung der Bahnbewegung ein Luftstoß eingeblasen wird.

3. Verfahren nach Anspruch 1 oder 2, **dadurch gekennzeichnet, daß** die Fahne (2) auf der dem Krümmungsmittelpunkt abgewandten Seite angesaugt wird.

4. Verfahren nach einem der Ansprüche 1 bis 3, **dadurch gekennzeichnet, daß** die Fahne (2) durch Reibung an einer ruhenden oder langsamer als die Papierbahn (1) bewegten Fläche gebremst wird.

5. Verfahren nach einem der Ansprüche 1 bis 3, **dadurch gekennzeichnet, daß** die Fahne (2) durch Reibschluß mit einer schneller als die Papierbahn (1) bewegten Fläche beschleunigt wird.

6. Vorrichtung zum Kürzen der Fahne (2) hinter einer Abwickelvorrichtung, die mit Einrichtungen zum fliegenden Rollenwechsel ausgestattet ist, bei dem eine durchlaufende Papierbahn (1), die von einer zu Ende gehenden Rolle abgezogen und einer Verarbeitung zugeführt wird, an den mit Klebstoff versehenen Anfang einer neuen, mit der durchlaufenden Papierbahn (1) synchronisierten Rolle angedrückt und anschließend nach einem kurzen Zeitintervall gekappt wird,
**gekennzeichnet durch** eine Umlenkrolle (3, 3b) und ein in kurzem Abstand von der Mantelfläche der Umlenkrolle (3, 3b) angeordnetes Messer (7) wobei die Papierbahn **durch** die Krümmung der Umlenkrolle (3,3b) geführt wird, deren Mitellpunkt auf der Fahne abgewandten Seite der Bahn liegt, und daß die **durch** Zentrifugalkraft aufgerichtete Fahne in der Nähe der gekrümmten Strecke **durch** das Messer (7) abgeschnitten wird.

7. Vorrichtung nach Anspruch 6, **dadurch gekennzeichnet, daß** die Schneide des Messers (7) gezackt ist.

8. Vorrichtung nach Anspruch 6 oder 7, **dadurch gekennzeichnet, daß** mit Abstand vor der Schneide des Messers 7 mindestens eine Blasdüse (8, 9) mit Blasöffnungen zum Aufblasen eines Luftstrahls in Laufrichtung der Papierbahn (1) angeordnet ist.

9. Vorrichtung nach einem der Ansprüche 6 bis 8, **gekennzeichnet durch** einen Saugkasten (11) mit einem unmittelbar neben der Schneide des Messers (7) liegenden Saugschlitz (12).

10. Vorrichtung nach einem der Ansprüche 6 bis 9, **dadurch gekennzeichnet, daß** vor der Schneide des Messers (7) mit Abstand von der Papierbahn (1) ein im wesentlichen tangential zur Umlenkrolle (3) laufendes Saugband (13) angeordnet ist.

11. Vorrichtung nach Anspruch 10, **dadurch gekennzeichnet, daß** das Saugband (13) mit einer Geschwindigkeit umläuft, die größer ist als die Umfangsgeschwindigkeit der Umlenkrolle (3).

12. Vorrichtung nach einem der Ansprüche 6 bis 9, **dadurch gekennzeichnet, daß** vor der Schneide des Messers (7) mit Abstand von der Umlenkrolle (3) parallel zu dieser eine Walze (15) angeordnet ist.

13. Vorrichtung nach Anspruch 12, **dadurch gekennzeichnet, daß** der Mantel der Walze (15) mit einem reibungserhöhenden Belag versehen ist.

14. Vorrichtung nach Anspruch 12 oder 13, **dadurch gekennzeichnet, daß** der Mantel der Walze (15) perforiert ist und daß das Innere der Walze (15) mit einer Absaugvorrichtung verbunden ist.

15. Vorrichtung nach einem der Ansprüche 6, 7 oder 9, **gekennzeichnet durch** zwei Umlenkrollen (3a, 3b), zwischen denen die Papierbahn (1) einen geradlinigen Streckenabschnitt (18) durchläuft, und **durch** einen Saugkasten (19) mit perforierter Saugwand (20), die im wesentlichen auf der Länge des geradlinigen Streckenabschnittes der Papierbahn (1) mit Abstand gegenüber liegt, und **durch** ein Messer (7), welches in kurzem Abstand von der nachgeschalteten Umlenkrolle (3b) angeordnet ist.

## Claims

1. A method of shortening the flap (2) after changing a flying reel, in which a continuous web of paper (1) which is drawn off from a reel on the point of running out and fed to a processing station is pressed against the glued start of a new reel synchronised with the continuous paper web, and then cut after a short interval,
**characterised in that** the web of paper (1) is guided by a curvature of a guide roller (3, 3b), the mid-point of the said curvature being positioned on the side of the web (1) facing away from the flap (2), and that the flap (2), which is lifted by centrifugal force, is cut off in the vicinity of the curved stretch.

2. A method according to Claim 1, **characterised in that** a blast of air is blown in between web of paper (1) and flap (2) in the direction of movement of the web.

3. A method according to Claim 1 or 2, **characterised in that** the flap (2) is drawn by suction on the side facing away from the curvature mid-point.

4. A method according to one of Claims 1 to 3, **characterised in that** the flap (2) is braked by friction against a surface which is at rest or being moved more slowly than the web of paper (1).

5. A method according to Claim 1 to 3, **characterised in that** the flap (2) is accelerated by frictional engagement with a surface which is being moved at a greater speed than the web of paper (1).

6. A device for shortening the flap (2) behind an unwinding device which is equipped with instruments for changing the flying reel, during which a continuous web of paper (1), which is drawn off from a reel on the point of running out and fed for processing, is pressed against the glued start of a new reel synchronised with the continuous paper web (1) and then cut after a short interval,
**characterised by** a guide roller (3, 3b) and a knife (7) arranged at a short distance from the surface of the guide roller (3, 3b), the web of paper being guided by the curvature of the guide roller (3, 3b), the mid-point of the said curvature being positioned on the side of the web facing away from the flap, and that the flap, which is lifted by centrifugal force, is cut off by the knife (7) in the vicinity of the curved stretch.

7. A device according to Claim 6, **characterised in that** the blade of the knife (7) is serrated.

8. A device according to Claim 6 or 7, **characterised in that** at least one blast nozzle (8, 9) with blast openings for blowing a jet of air in the direction of movement of the web of paper (1) is arranged at a distance from the blade of the knife (7).

9. A device according to one of Claims 6 to 8, **characterised by** a suction box (11) with a suction slit (12) positioned directly next to the blade of the knife (7).

10. A device according to one of Claims 6 to 9, **characterised in that** a suction band (13) moving substantially tangentially to the guide roller (3) is arranged in front of the blade of the knife (7) at a distance from the web of paper (1).

11. A device according to Claim 10, **characterised in that** the suction band (13) rotates at a speed greater than the circumferential speed of the guide roller (3).

12. A device according to one of Claims 6 to 9, **characterised in that** a drum (15) is arranged in front of the blade of the knife (7) at a distance from and parallel to the guide roller (3).

13. A device according to Claim 12, **characterised in that** the surface of the drum (15) is provided with a friction-enhancing coating.

14. A device according to Claim 12 or 13, **characterised in that** the surface of the drum (15) is perforated and that the interior of the drum (15) is connected to a suction device.

15. A device according to one of Claims 6, 7 or 9, **characterised by** two guide rollers (3a, 3b) between which the web of paper (1) passes through a straight section (18), and by a suction box (19) with perforated suction wall (20) which is positioned substantially along the straight section of the web of paper (1) and at a distance therefrom, and by a knife (7) which is arranged a short distance from the guide roller (3b) connected downstream thereof.

## Revendications

1. Procédé pour réduire le, drapeau (2) suite à un changement de rouleau en défilement, dans lequel une bande de papier continue (1), qui est extraite d'un rouleau approchant de sa fin et amenée à un poste de traitement, est pressée sur le début revêtu d'adhésif d'un nouveau rouleau synchronisé avec la bande de papier continue et rabattue ensuite après un bref intervalle de temps, **caractérisé en ce que** la bande de papier (1) est conduite à travers une courbure d'une poulie de guidage (3, 3b) dont le centre se situe du côté de la bande opposé au drapeau (2), et **en ce que** le drapeau (2) formé par la force centrifuge est coupé à proximité de la section courbée.

2. Procédé selon la revendication 1, **caractérisé en ce qu'**un coup de souffle est provoqué entre la bande de papier (1) et le drapeau (2) dans la direction de déplacement de la bande.

3. Procédé selon l'une des revendications 1 ou 2,
**caractérisé en ce que** le drapeau (2) est aspiré sur le côté opposé au centre de la courbure.

4. Procédé selon l'une des revendications 1 à 3,
**caractérisé en ce que** le drapeau (2) est freiné par friction avec une surface statique ou se déplaçant plus lentement que la bande de papier (1).

5. Procédé selon l'une des revendications 1 à 3,
**caractérisé en ce que** le drapeau (2) est accéléré par friction avec une surface se déplaçant plus rapidement que la bande de papier (1).

6. Dispositif pour réduire le drapeau (2) derrière un dispositif de déroulement qui est muni de dispositifs pour le changement de rouleau en défilement, dans lequel une bande de papier continue (1), qui est extraite d'un rouleau approchant de sa fin et amenée à un poste de traitement, est pressée sur le début revêtu d'adhésif d'un nouveau rouleau synchronisé avec la bande de papier continue (1) et rabattue ensuite après un bref intervalle de temps, **caractérisé par** une poulie de guidage (3, 3b) et une lame (7) disposée à faible distance de la surface de la poulie de guidage (3, 3b), où la bande de papier est conduite à travers la courbure de la poulie de guidage (3, 3b) dont le centre se situe du côté de la bande opposé au drapeau, et en ce que le drapeau formé par la force centrifuge est coupé par la lame (7) à proximité de la section courbée.

7. Dispositif selon la revendication 6, **caractérisé en ce que** le tranchant de la lame (7) est dentelé.

8. Dispositif selon l'une quelconque des revendications 6 ou 7, **caractérisé en ce qu'**au moins une buse soufflante (8, 9) comprenant des orifices de soufflage pour la projection d'un jet d'air dans la direction de déplacement de la bande de papier (1) est disposée à distance en amont du tranchant de la lame (7).

9. Dispositif selon l'une quelconque des revendications 6 à 8, **caractérisé par** une caisse aspirante (11) comprenant une fente d'aspiration (12) située juste à côté du tranchant de la lame (7).

10. Dispositif selon l'une quelconque des revendications 6 à 9, **caractérisé en ce qu'**une bande aspirante (13) située de façon essentiellement tangente par rapport à la poulie de guidage (3) est agencée en amont du tranchant de la lame (7) à distance de la bande de papier (1).

11. Dispositif selon la revendication 10, **caractérisé en ce que** la bande aspirante (13) se déplace à une vitesse supérieure à la vitesse périphérique de la poulie de guidage (3).

12. Dispositif selon l'une quelconque des revendications 6 à 9, **caractérisé en ce qu'**un cylindre (15) est agencé en amont du tranchant de la lame (7) à distance de la poulie de guidage (3) de manière parallèle à celle-ci.

13. Dispositif selon la revendication 12, **caractérisé en ce que** la surface du cylindre (15) est munie d'un revêtement favorisant la friction.

14. Dispositif selon l'une des revendications 12 ou 13,
**caractérisé en ce que** la surface du cylindre (15) est perforée et **en ce que** l'intérieur du cylindre (15) est relié à un dispositif d'aspiration.

15. Dispositif selon l'une quelconque des revendications 6, 7 ou 9, **caractérisé par** deux poulies de guidage (3a, 3b), entre lesquelles la bande de papier (1) traverse une section de trajectoire rectiligne (18), et par une caisse aspirante (19) munie d'une paroi d'aspiration perforée (20), qui est essentiellement agencée face à la longueur de la section de trajectoire rectiligne de la bande de papier (1) à distance, et par une lame (7) qui est agencée à faible distance de la poulie de guidage secondaire (3b).
